# FASCICULE DE BREVET EUROPEEN

(11) **EP 0 931 475 B1**
(45) Date de publication et mention de la délivrance du brevet: **05.03.2003**
(21) Numéro de dépôt: 99870012.4
(22) Date de dépôt: 22.01.1999
(51) Int. Cl.: A45D 26/00

(54) **Appareil d'épilation comportant une gaine chauffante destinée à une cire d'épilation**
Wachsenthaarungsgerät mit Heizhülle
Depilatory wax apparatus with heated sleeve

(30) Priorité: 23.01.1998 BE 9800048
(43) Date de publication de la demande: 28.07.1999
(73) Titulaire: FACO S.A., 4020 Liège (Wandre) (BE)
(72) Inventeur: Smal, Henri, 4671 Blegny (BE)
(74) Mandataire: Van Malderen, Michel

(56) Documents cités:
- EP-A- 0 783 849
- FR-A- 2 653 978
- US-A- 4 770 385
- US-A- 4 773 784
- US-A- 5 253 440

## Description

### Objet de l'invention

La présente invention concerne un appareil d'épilation comportant une gaine chauffante électrique, permettant de chauffer et de maintenir à l'état liquide une cire destinée à l'épilation et qui est pourvue d'un applicateur de cire fondue.

On doit entendre par gaine chauffante, un réservoir dans lequel on introduit une masse (généralement un bâton) de cire épilatoire à l'état solide qui est muni de moyens électriques de chauffage qui permettent de rendre cette cire liquide. Ce dispositif peut être muni d'un applicateur de cire, d'un capot et de divers équipements facilitant son utilisation.

L'applicateur de cire le plus habituel est constitué par une roulette qui prélève la cire à l'état liquide et l'applique sur la peau par roulement.

Un applicateur de ce type est décrit dans les documents US 4,773,784 et US 4,958,951.

La difficulté, et le problème à la base de l'invention, résulte de la nécessité d'éviter de déposer la gaine à plat, ce qui provoquerait l'écoulement de la cire.

On peut bien entendu envisager, comme dans les documents cités, un socle dans lequel on glisse la gaine et qui la maintient redressée.

Cependant, lorsqu'on utilise la gaine par exemple dans une salle de bain, le socle ne se trouve pas toujours à l'endroit où l'on souhaite déposer la gaine. De plus, en voyage par exemple, ce socle est encombrant.

L'invention vise donc à faciliter l'utilisation de la gaine.

### Eléments caractéristiques de l'invention

La gaine de l'invention est caractérisée par le fait qu'elle est pourvue d'un pied rétractable muni d'un ressort maintenant le pied en position déployée et d'un moyen de verrouillage du pied en position rétractée contre l'effort du ressort, commandé par une gâchette disposée à la base de la gaine qui libère le moyen de verrouillage lorsqu'on dépose la gaine sur une surface de support, telle qu'une table.

D'autres détails et caractéristiques de l'invention apparaîtront à la lecture de la description d'une forme d'exécution préférée de l'invention, au regard des figures annexées.

### Brève description des figures

La figure 1 représente une vue en perspective de l'arrière de la gaine selon l'invention avec son capot et contenant un applicateur de cire.

La figure 2 est une perspective de l'avant correspondant à la figure 1.

La figure 3 est une vue correspondant à la vue de la figure 1 mais sans le capot.

La figure 4 représente une vue en coupe de la gaine selon l'invention et de l'épilateur qu'elle contient, le pied étant dans la position rétractée.

La figure 5 représente une coupe d'un détail de la vue de la figure 4, dans laquelle cependant le pied est en position déployée.

### Description d'une forme d'exécution préférée de l'invention

La gaine portant le repère 1 constitue un réservoir 2 chauffable par des résistances électriques 3. Un capot 4 recouvre la gaine lorsqu'elle n'est pas utilisée.

Sur la face arrière de la gaine, un pied articulé 5 est disposé. En position écartée, telle que représentée aux figures 1 à 3, ce pied permet de maintenir la gaine 1 redressée, c'est-à-dire sensiblement verticale, lorsqu'on la dépose sur une table par exemple.

A la partie supérieure de la gaine, des moyens d'application de la cire, en l'occurrence une roulette 6, peuvent être prévus.

Un ressort 7 maintient le pied 5 en position déployée.

Le pied 5 est cependant escamotable en se rabattant, contre l'effort du ressort 7, et il vient alors s'appliquer sur la face arrière de la gaine 1, comme représenté à la figure 4.

En s'appliquant sur cette face arrière, un ergot articulé de fixation 8 s'engage dans un évidement 9 prévu dans le pied 5 par encliquetement et permet de maintenir le pied 5 dans sa position repliée.

La gaine 1 comporte une gâchette 11 visible à la base de la gaine qui en s'enfonçant dans le corps de la gaine, lorsqu'on dépose verticalement la gaine sur une surface de support (une table, par exemple) repousse l'ergot 8 contre l'effort d'un ressort 13 hors de sa position d'encliquetement dans l'évidement 9 et provoque alors le déploiement du pied 5.

En tenant la gaine 1 dans la paume de la main, on peut ainsi facilement replier le pied 5 avec les doigts et en déposant la gaine verticalement sur une surface dure, on peut, par la gâchette 11, le déployer.

Avantageusement, l'espace entre d'une part le réservoir 2 avec les résistances 3 et, d'autre part la gaine 1, comporte une matière isolante pour éviter tout risque de brûlure. La cire alimentée dans le réservoir 2 peut être un bâton de cire, mais également des particules que l'on verse dans ce réservoir.

Bien qu'on ait décrit des formes d'exécution préférée de l'invention, il doit être bien entendu que de nombreuses variantes d'exécution sont possibles dans le cadre de l'invention.

## Revendications

1. Appareil d'épilation à l'aide de cire chaude comportant une gaine chauffante (1) destinée à une cire d'épilation et un applicateur de cire (6), **caractérisé par le fait que** ladite gaine (1) est pourvue d'un pied rétractable (5) muni d'un ressort (7) maintenant le pied (5) en position déployée et d'un moyen de verrouillage (8, 9) du pied (5) en position rétractée contre l'effort du ressort (7), commandé par une gâchette (11) disposée à la base de la gaine (1) qui libère le moyen de verrouillage (7, 9) lorsqu'on dépose la gaine (1) sur une surface de support.

2. Appareil selon la revendication 1, **caractérisé en ce que** le pied (5) est escamotable en se rabattant, contre l'effort des ressorts, en venant se placer sur la face arrière de la gaine (1).

3. Appareil selon la revendication 2, **caractérisé en ce que** le moyen de verrouillage est constitué par un ergot de fixation (8) qui s'engage dans un évidement (9) dans le pied (5) par encliquetement en maintenant le pied (5) dans son logement.

4. Appareil selon la revendication 3, **caractérisée en ce que** la gâchette (11), en s'enfonçant dans le corps de la gaine (1) lorsqu'on dépose verticalement la gaine sur une surface de support, repousse l'ergot (8) contre l'effort d'un second ressort (13) hors de sa position d'encliquetement dans l'évidement (9), et provoque alors le déploiement du pied (5).

## Patentansprüche

1. Heißwachs-Epiliergerät, bestehend aus einem Gehäuse mit einer Heizvorrichtung (1) für Enthaarungswachs und einem Wachsapplikator (6), **dadurch gekennzeichnet, dass** besagtes Gehäuse (1) mit einem Klappfuß (5) mit Feder (7) ausgestattet ist, wobei die Feder den Fuß (5) in der ausgeklappten Stellung hält, und mit einer Verriegelung (8, 9) des Fußes (5) in der eingeklappten Stellung, die durch einen Auslösemechanismus (11) unten am Gehäuse (1) gesteuert wird, indem dieser die Verriegelung (7, 9) öffnet, wenn man das Gehäuse (1) auf einer Auflagefläche abstellt.

2. Gerät nach Anspruch 1, **dadurch gekennzeichnet, dass** der Fuß (5) eingeklappt werden kann und in eingeklappter Stellung gegen die Federkraft an der Rückseite des Gehäuses (1) anliegt.

3. Gerät nach Anspruch 2, **dadurch gekennzeichnet, dass** die Verriegelung aus einem Sperrhaken (8) besteht, der in einer Aussparung (9) des Fußes (5) einrastet und dadurch den Fuß (5) in seiner Aufnahme hält.

4. Gerät nach Anspruch 3, **dadurch gekennzeichnet, dass** der Auslösemechanismus (11) beim Abstellen des Gehäuses auf einer Auflagefläche in den Gehäusekörper (1) gedrückt wird und dadurch den Haken (8) gegen die Kraft einer zweiten Feder (13) aus der eingerasteten Stellung aus der Aussparung (9) herausdrückt und somit das Ausklappen des Fußes (5) bewirkt.

## Claims

1. A hot-wax hair-remover apparatus comprising a heating sleeve (1) for depilatory wax and a wax applicator (6), **characterised in that** said heating sleeve (1) is provided with a retractable foot (5) equipped with a spring (7) holding the foot (5) in an open position and means (8, 9) for locking the foot (5) in the closed position against the force of the spring (7), controlled by a trigger (11) arranged at the base of the sleeve (1) which releases the locking means (7, 9) when the sleeve (1) is put down on a support surface.

2. Apparatus according to Claim 1, **characterised in that** the foot (5) is collapsible by being folded down against the force of the springs and placed on the rear side of the sleeve (1).

3. Apparatus according to Claim 2, **characterised in that** the locking means consists in a fastening pin (8) which engages into a recess (9) in the foot (5) by snap-fitting while maintaining the foot (5) in its housing.

4. Apparatus according to Claim 3, **characterised in that** the trigger (11), by being pushed into the body of the sleeve (1) when the sleeve is vertically put down on a support surface, pushes the pin (8) against the force of the second spring (13) out of its snap-on position in the recess (9), thereby giving rise to the deployment of the foot (5).
